# EUROPÄISCHE PATENTSCHRIFT

(11) **EP 0 202 608 B1**
(45) Veröffentlichungstag und Bekanntmachung des Hinweises auf die Patenterteilung: **10.01.1990**
(21) Anmeldenummer: 86106626.4
(22) Anmeldetag: 15.05.1986
(51) Int. Cl.: B65H 75/08

(54) **Wickelwelle**
Reeling mandrel
Arbre d'enroulement

(30) Priorität: 18.05.1985 DE 3517943
(43) Veröffentlichungstag der Anmeldung: 26.11.1986
(73) Patentinhaber: Schildt, Hans-Jürgen, D-2000 Hamburg 76 (DE)
(72) Erfinder: Schildt, Hans-Jürgen, D-2000 Hamburg 76 (DE)
(74) Vertreter: Glawe, Delfs, Moll & Partner

(56) Entgegenhaltungen:
- AT-B- 339 851
- CH-A- 584 649
- DE-B- 1 073 991
- DE-B- 2 342 013
- DE-C- 169 016
- DE-C- 1 804 178
- GB-A- 1 100 351
- US-A- 3 010 671
- US-A- 3 666 195
- US-A- 3 669 369

## Beschreibung

Die Erfindung betrifft eine Wickelwelle zum Aufwickeln einer Vielzahl paralleler, langgestreckter flexibler Gegenstände wie Materialbahnen, Drähte und dergleichen auf einer entsprechenden Vielzahl von Wickelkemen, mit auf der Welle relativ zu ihr drehbar, in Axialrichtung derselben im wesentlichen unverschiebbar angeordneten Wickelkernträgern, mit Paaren von auf der Welle drehfest angeordneten Bremsscheiben, von denen je eine mit je einer der beiden Stirnflächen der Wickelkernträger zusammenwirkt und von denen die erste feststeht und von denen die zweite in Axialrichtung bewegbar ist, und mit ringförmigen Kolben zum Drücken der zweiten Bremsscheiben gegen die Wickelkemträger, die durch einen im Bereich der Welle in deren Längsrichtung verlaufenden Kanal mit Druckgas beaufschlagbar sind.

Will man gleichzeitig mehrere parallele, langgestreckte flexible Gegenstände auf Rollen aufwickeln, so ist es, wenn nur eine Wickelwelle verwendet wird, häufig schwierig, bei jeder Rolle genau die richtige Materialspannung zum Aufwickeln zu erreichen. So werden zum Beispiel die handelsüblichen Klebebänder in wesentlich größerer Breite hergestellt. Die entsprechend breite Folie wird dann geschlitzt, so daß eine Vielzahl paralleler Materialbahnen entsteht, die dann gleichzeitig mit einer, das heißt in Praxis zwei Wickelwellen aufgewickelt werden. Ist dabei bei einer Rolle der bereits gewickelte Umfang wegen Toleranzen in der Dicke der Bahn etwas größer, so tritt hier sehr große Spannung beim weiteren Aufwickeln auf, so daß die fertige Rolle "teleskopieren" kann, das heißt, daß der Kern seitwärts herauswandert. Sind die aufgewickelten Materialien nicht elastisch, so können sie sogar reißen.

Um diese Probleme zu vermeiden, hat man früher (US-A 3 666 195) eine größere Anzahl von Bremsscheiben drehfest, aber axial verschiebbar auf der Welle angeordnet. Die Wickelkemträger wurden dann jeweils zwischen den Bremsscheiben sowohl axial beweglich als auch frei rotierbar angeordnet. Indem man nun einen Axialdruck auf die Anordnung ausübt, werden die Wickelkemträger gegen die Bremsscheiben gedrückt und mehr oder weniger stark beim Drehen der Wickelwelle mitgedreht. Die entsprechende Reibungskraft und damit den Zug beim Aufwickeln kann man dann durch Ändern des Druckes einstellen. Es hat sich aber gezeigt, daß man mit dieser verhältnismäßig einfachen Anordnung keine Vergleichmäßigung des Zuges für eine größere Anzahl von Materialbahnen erreichen kann.

Bei einer Wickelwelle der eingangs genannten Art (US-A 3 010 671) sind diese Probleme teilweise vermieden. Zu diesem Zweck ist jeweils auf der einen Seite des Wickelkemträgers eine feststehende Bremsscheibe vorgesehen, während auf der anderen Seite aus einer ebenfalls an der Welle starr befestigten Anordnung ein Bremselement gegen den Wickelkemträger gedrückt werden kann, das mit Druckgas über einen in der Welle angeordneten Druckgaskanal beaufschlagbar ist. Erhöht man den Druck, so wird ein mit O-Ringen abgedichteter ringförmiger Kolben gegen den Wickelkernträger gedrückt, wodurch die Reibung erhöht wird. Treten keine Verluste auf, so sollte dabei der Druck und damit auch die Bremswirkung für alle Wickelkernträger theoretisch gleich sein.

In der Praxis hat es sich aber gezeigt, daß die Rückstellkräfte der O-Ringe, die für alle Wickelkernträger meist etwas verschiedene Werte haben, doch nicht eine gleichmäßige Bremswirkung und damit einen gleichmäßigen Zug beim Wickeln ermöglichen. Außerdem treten Ungleichmäßigkeiten auf, da bekanntlich die Haftreibung größer ist als die Gleitreibung. Schließlich ist die gesamte Konstruktion einschließlich der entsprechenden Nuten für die O-Ringe sehr aufwendig.

Bei einer weiteren vorbekannten Vorrichtung (DE-C 1 804 178) sind die ringförmigen, mit Druck zu beaufschlagenden Elemente als Blechkammem ausgebildet, die auf beiden Seiten drehfest mit der Achse verbundene, aber axial verschiebbare Bremsscheiben gegen die entsprechenden Wickelkernträger drücken. Hier wirkt aber ein mit Druck zu beaufschlagendes ringförmiges Element gleichzeitig auf zwei nebeneinander liegende Wickelkernträger, so daß die Bremskraft für nebeneinander liegende Wickelkemträger nicht unabhängig voneinander selbst in dem Fall eingestellt werden könnte, wenn für jedes ringförmige Druckelement separate Zuführungsleitungen für das Druckmedium vorgesehen wären. Außerdem ist die Herstellung der ringförmigen Druckelemente aus dünnem Blech sehr aufwendig.

Die Aufgabe der Erfindung besteht darin, eine Wickelwelle der eingangs genannten Art zu schaffen, die einfacher aufgebaut ist und bei der die Wickelkräfte besser reguliert werden können.

Die erfindungsgemäße Lösung besteht darin, daß die Kolben dünnwandig mit im wesentlichen U-förmigem Querschnitt und zur Druckseite offenem U ausgebildet sind, wobei die Schenkel des U außen Dichtlippen aufweisen, und daß die zweite Bremsscheibe als vom mit Druckgas zu beaufschlagenden Element getrennte Scheibe ausgebildet ist.

Im Gegensatz zur eingangs genannten Wickelwelle wird also nicht ein dicker, träger ringförmiger Kolben zum Bremsen verwendet, sondern eine separate Bremsscheibe, die dann durch ein dünnwandiges Element verschieden stark gegen den Wickelträger gedrückt werden kann. Ein solches dünnwandiges Element reagiert aber sehr schnell und auch auf feine Druckunterschiede. Damit kann also eine sehr genaue Steuerung der Wickelkräfte erreicht werden. Die Probleme unterschiedlich großer Rückstellkräfte wie bei den O-Ringen treten nicht auf.

Als mit Druckgas zu beaufschlagendes Element ist ein ringförmiger Kolben mit im wesentlichen U-förmigem Querschnitt verwendet wird, dessen U zur Druckseite hin offen ist. Man hat damit einen leichten Kolben, dessen Schenkel unter Vorspannung stehen, so daß sie gegen die entsprechenden Wände der Nut drücken, indem sich der Kolben befindet, so daß hier kein Gas entweichen kann. Wird aber ein Gasdruck angelegt, so erhöht sich der Innendruck im U-förmigen Kolben, wodurch die Schenkel dichter gegen die Wände gedrückt werden, so daß die Dichtwirkung verbessert wird.

Wenn hier von einem Kolben die Rede ist, so soll dadurch der Fall nicht ausgeschlossen werden, daß das entsprechende Element als eine Membran ausgebildet ist, die an den Seitenwänden einer entsprechend ausgebildeten Ringnut dichtend anliegt.

Der ringförmige Kolben besteht dabei zweckmäßigerweise aus Polyamid; ganz besonders vorteilhaft ist aber Polytetrafluorethylen (PTFE) wegen seiner kleinen Reibung.

Wird vorgesehen, daß mehrere Kanäle für Druckgas vorgesehen sind, so können verschiedene Wickelkemträger mit verschiedenen Drucken und damit verschieden großen Wickelkräften beaufschlagt werden, so daß man zum Beispiel unterschiedliche Schnittbreiten auf einer einzigen Wickelwelle wickeln kann, zum Beispiel Kantenbeschnitt usw.

Verlaufen der Kanal/die Kanäle für Druckgas in auf der Welle aufgesteckten Ringelementen, die gasdicht miteinander in Axialrichtung verbunden ist, so kann die Anordnung sehr schnell verschiedenen Bedürfnissen angepaßt werden, ohne daß die Welle selbst ausgewechselt werden muß. Außerdem wird die Stabilität der Welle dann nicht durch Kanäle verringert.

Vorteilhafterweise bestehen die Bremsscheiben aus Metall, während es sich als besonders vorteilhaft erwiesen hat, die Wickelkemträger aus Polyamid herzustellen.

Schließlich kann man noch vorsehen, daß die Wickelkemträger an ihrem Umfang nachgiebige Vorsprünge zum Halten der Wickelkeme aufweisen, damit die Wickelkeme nicht auf den Wickelkemträgem rutschen können.

Die Erfindung wird im folgenden beispielsweise unter Bezugnahme auf die beigefügten Zeichnungen beschrieben.

Es zeigen:
Fig. 1 in Draufsicht eine Wickelwelle der Erfindung, und
Fig. 2 in Draufsicht die Wickelwelle der Fig. 1, wobei Teile weggebrochen sind und die Ansicht teilweise den Querschnitt zeigt.

Die Wickelwelle 1 ist in Lagern 2 oder 3 gehalten und kann durch einen nicht gezeigten Antrieb in Drehbewegung versetzt werden.

Auf der Wickelwelle sind mehrere Wickelkemträger 4 angeordnet, auf denen die Wickelkeme aufgebracht werden können und deren Reiativrotaton zur Wickelwelle 1 mit den noch zu beschreibenden Einrichtungen gebremst werden kann.

Zu diesem Zweck wird in Richtung des Pfeiles 5 ein Druckgas, zum Beispiel Druckluft über eine Einrichtung 6, die die Zuführung trotz der Drehbewegung erlaubt, in die Welle beziehungsweise an ihr angeordnete Teile in Richtung der Pfeile 7 und 8 eingeführt, wobei durch Druckänderung auch die Bremskraft reguliert werden kann.

Wie dies in Fig. 2 gezeigt ist, sind auf der Wickelwelle 1 hintereinander mehrere Elemente 9 angeordnet. Jeweils zwischen zwei Elementen 9 befindet sich eine erste Bremsscheibe 10. Die Elemente 9 und 10 können dann durch entsprechendes Zusammenspannen drehfest in bezug auf die Welle 1 angeordnet werden.

Die Elemente 9 weisen einen Druckgaskanal 11 auf, durch den das Druckgas zugeführt werden kann. Im Bereich eines ringförmigen Vorsprunges 12 sind ringförmige, im Querschnitt U-förmige Kolben 13 vorgesehen, die über eine außen mit einem Stopfen verschlossene Bohrung 14 mit dem Druckgaskanal 11 in Verbindung stehen. Vor dem Kolben 12 ist jeweils eine zweite Bremsscheibe 15 angeordnet, die über einen Stift 16 drehfest gehalten wird. Zwischen den beiden Bremsscheiben 10 und 15 ist dabei jeweils ein Wickelkernträger 4 angeordnet.

Ohne angelegtes Druckgas vermag sich dieser Wickelkernträger 4 auf dem Element 9 zwischen den beiden Bremsscheiben 10 und 15 mehr oder weniger ungehindert zu drehen. Wird aber Druck über den Kanal 11 eingeführt, so wird der Kolben 13 in der Figur nach links gedrückt und preßt somit die zweite Bremsscheibe 15 gegen den Wickelkern 4, der dadurch auch gegen die erste Bremsscheibe 10 gedrückt wird, so daß die gewünschte Zugkraft für den Wickelvorgang erzeugt werden kann.

Insbesondere dann, wenn man PTFE-Kolben mit entsprechend dünnen Wänden verwendet, hat sich gezeigt, daß bei kleinsten Druckänderungen von 0,01 bar durch die Elastizität des Materials eine Bewegung in sich erfolgt, das heißt im vorliegenden Fall eine Bewegung von mehreren tausendstel Millimetem. Bei einem starren Kolben sind so empfindliche Reaktionen nicht möglich. Durch geringe Vorspannung der in der Figur nicht gezeigten Dichtlippen der Kolben 13 wird auch bei einem niedrigen Druck von 0,01 bar eine ausreichende Dichtwirkung erzielt, die sich erhöht, wenn der Druck erhöht wird. Ein Vorteil der Anordnung ist aber nicht nur die größere Empfindlichkeit, sondem auch die schnellere Ansprechzeit, die nach Versuchen des Erfinders ungefähr sechsmal höher ist als bei den vorbekannten Kolben mit O-Ringen.

## Patentansprüche

1. Wickelwelle zum Aufwickeln einer Vielzahl paralleler, langgestreckter flexibler Gegenstände wie Materialbahnen, Drähte und dergleichen auf einer entsprechenden Vielzahl von Wickelkemen, mit auf der Welle (1) relativ zu ihr drehbar, in Axialrichtung derselben im wesentlichen unverschiebbar angeordneten Wickelkemträgem (4), mit Paaren von auf der Welle (1) drehfest angeordneten Bremsscheiben (10, 15), von denen je eine mit je einer der beiden Stimflächen der Wickelkemträger (4) zusammenwirkt und von denen die erste (10) feststeht und von denen die zweite (15) in Axialrichtung bewegbar ist, und mit ringförmigen Kolben (13) zum Drücken der zweiten Bremsscheiben (15) gegen die Wickelkemträger (4), die durch einen im Bereich der Welle (1) in deren Längsrichtung verlaufenden Kanal (11) mit Druckgas beaufschlagbar sind, dadurch gekennzeichnet, daß die Kolben (13) dünnwandig mit im wesentlichen U-förmigem Querschnitt und zur Druckseite offenem U ausgebildet sind, wobei die Schenkel des U außen Dichtlippen aufweisen, und daß die zweite Bremsscheibe (15) als vom mit Druckgas zu beaufschlagenden Element (13) getrennte Scheibe ausgebildet ist.

2. Wickelwelle nach Anspruch 4 oder 5, dadurch gekennzeichnet, daß der ringförmige Kolben (13) aus Polyamid, vorzugsweise aus PTFE besteht.

3. Wickelwelle nach einem der Ansprüche 1 oder 2, dadurch gekennzeichnet, daß mehrere Kanäle (11) für Druckgas vorgesehen sind.

4. Wickelwelle nach einem der Ansprüche 1 bis 3, dadurch gekennzeichnet, daß der KanaVdie Kanäle (11) für Druckgas in auf die Welle (1) aufgesetzten Ringelementen (9) verlaufen, die gasdicht miteinander in Axialrichtung verbunden sind.

5. Wickelwelle nach einem der Ansprüche 1 bis 4, dadurch gekennzeichnet, daß die Bremsscheiben (10, 15) aus Metall bestehen.

6. Wickelwelle nach einem der Ansprüche 1 bis 5, dadurch gekennzeichnet, daß die Wickelkernträger (4) aus Polyamid bestehen.

7. Wickelwelle nach einem der Ansprüche 1 bis 6, dadurch gekennzeichnet, daß die Wickelkernträger (4) an ihrem Umfang nachgiebige Vorsprünge zum Halten der Wickelkerne aufweisen.

## Claims

1. A reeling spindle for reeling a plurality of parallel, elongate flexible articles, such as webs of material, wires and the like, on a corresponding number of reeling cores, having reeling core carriers (4) - mounted on the spindle (1) so as to be rotatable relative thereto but substantially immovable in the axial direction thereof, having pairs of brake discs (10, 15) mounted on the spindle (1) so as to be constrained to rotate therewith, each of which brake discs co-operates respectively with one of the two end faces of the reeling core carriers (4), the first one (10) of which is fixed and the second one (15) of which is movable in the axial direction, and having annular pistons (13) for pressing the second brake disc (15) against the reeling core carriers (4), which pistons can be acted on by a pressure gas acting through a passage (11) extending in the vicinity of the spindle (1) in the longitudinal direction thereof, characterised in that the pistons (13) are thin-walled with substantially U-shaped cross-section and are of U-shape open on the pressure side, the arms of the U having sealing lips on the outside, and in that the second brake disc (15) is in the form of a disc separate from the piston (13) to be acted on by pressure gas.

2. A reeling spindle according to Claim 1, characterised in that the annular piston (13) consists of polyamide, preferably of PTFE.

3. A reeling spindle according to Claim 1 or 2, characterised in that a plurality of passages (11) are provided for pressure gas.

4. A reeling spindle according to any one of Claims 1 to 3, characterised in that the passage or passages (11) for pressure gas extend in annular members (9) which are mounted on the spindle (1) and which are connected to one another in gas-tight manner in the axial direction.

5. A reeling spindle according to any of Claims 1 to 4, characterised in that the brake discs (10, 15) consist of metal.

6. A reeling spindle according to any one of Claims 1 to 5, characterised in that the reeling core carriers (4) consist of polyamide.

7. A reeling spindle according to any one of Claims 1 to 6, characterised in that the reeling core carriers (4) have flexible projections on their periphery for retaining the reeling cores.

## Revendications

1. Arbre enrouleur pour l'enroulement de plusieurs objets flexibles de forme allongée parallèles, tels que des bandes continues de matières, des fils métalliques ou similaires, sur un nombre correspondant de noyaux d'enroulement, avec des porte-noyau d'enroulement (4) qui sont montés sur l'arbre (1) de manière à pouvoir tourner par rapport à lui et pratiquement sans possibilité de déplacement dans sa direction axiale, avec des paires de disques de freinage (10, 15) qui sont solidaires de l'arbre (1) à la rotation, disques qui coopèrent chacun avec l'une des deux faces frontales des porte-noyau d'enroulement (4) et dont le premier (10) est fixe et le second (15) est mobile en direction axiale, et avec des pistons annulaires (13) pour presser les seconds disques de freinage (15) contre les porte-noyau d'enroulement (4), pistons qui peuvent être attaqués par un gaz comprimé arrivant par un passage (11) qui s'étend au niveau de l'arbre (1) dans la direction longitudinale de celui-ci, caractérisé en ce que les pistons (13) sont réalisés sous forme d'élément à paroi mince ayant essentiellement, en coupe transversale, la forme d'un U ouvert du côté pression, les branches de l'U présentant des lèvres d'étanchéité extérieure, et en ce que le second disque de freinage (15) est réalisé sous forme de disque séparé de l'élément (13) destiné à être attaqué par le gaz comprimé.

2. Arbre enrouleur selon la revendication 1, caractérisé en ce que le piston annulaire (13) est fait de polyamide, de préférence de PTFE.

3. Arbre enrouleur selon la revendication 1 ou 2, caractérisé en ce qu'il est prévu plusieurs passages (11) pour le gaz comprimé.

4. Arbre enrouleur selon l'une quelconque des revendications 1 à 3, caractérisé en ce que le pas- sage/les passages (11) pour le gaz comprimé s'étendent dans des éléments annulaires (9) qui sont montés sur l'arbre (1) et qui sont unis entre eux de façon étanche aux gaz en direction axiale.

5. Arbre enrouleur selon l'une quelconque des revendications 1 à 4, caractérisé en ce que les disques de freinage (10, 15) sont en métal.

6. Arbre enrouleur selon l'une quelconque des revendications 1 à 5, caractérisé en ce que les porte-noyau d'enroulement (4) sont en polyamide.

7. Arbre enrouleur selon l'une quelconque des revendications 1 à 6, caractérisé en ce que les porte-noyau d'enroulement (4) présentent, à leur périphérie, des saillies flexibles pour le maintien des noyaux d'enroulement.
